# EUROPÄISCHE PATENTSCHRIFT

(11) **EP 0 771 346 B1**
(45) Veröffentlichungstag und Bekanntmachung des Hinweises auf die Patenterteilung: **20.10.1999**
(21) Anmeldenummer: 95943495.2
(22) Anmeldetag: 10.07.1995
(51) Int. Cl.: C11D 1/65

(54) **VERWENDUNG VON DETERGENSGEMISCHEN**
USE OF DETERGENT MIXTURES
UTILISATION DE COMPOSITIONS DETERGENTS

(30) Priorität: 19.07.1994 DE 4425449
(43) Veröffentlichungstag der Anmeldung: 07.05.1997
(73) Patentinhaber: Henkel Kommanditgesellschaft auf Aktien, 40191 Düsseldorf (DE)
(72) Erfinder: FABRY, Bernd, D-41352 Korschenbroich (DE)
(86) Internationale Anmeldenummer: EP9502677
(87) Internationale Veröffentlichungsnummer: WO9602620

(56) Entgegenhaltungen:
- EP-A- 0 112 046
- EP-A- 0 572 723
- WO-A-92/06162
- WO-A-93/21293
- WO-A-94/05755
- WO-A-94/09100
- WO-A-95/03782
- DE-A- 4 224 714
- DE-A- 4 301 358
- DE-A- 4 315 810
- DE-C- 4 238 211

## Beschreibung

### Gebiet der Erfindung

Die Erfindung betrifft die Verwendung von Detergensgemischen mit synergistischer Verstärkung des Reinigungs- und Schaumvermögens, enthaltend Fettsäure-N-alkylpolyhydroxyalkylamide und Sulfosuccinate zur Herstellung von Haarshampoos.

### Stand der Technik

Fettsäure-N-alkylpolyhydroxyalkylamide und insbesondere Fettsäure-N-methylglucamide stellen nichtionische Tenside dar, die wegen ihres guten anwendungstechnischen Profils beispielsweise zur Herstellung von Handgeschirrspülmitteln eingesetzt werden. Die Verwendung dieser Stoffe ist Gegenstand einer Vielzahl von Veröffentlichungen. Aus der Europäischen Patentanmeldung **EP-A1 0285768** (Hüls) ist beispielsweise ihr Einsatz als Verdickungsmittel bekannt. In der Französischen Offenlegungsschrift **FR-A 1580491** (Henkel) werden wäßrige Detergensgemische auf Basis von Sulfaten und/oder Sulfonaten, Niotensiden und gegebenenfalls Seifen beschrieben, die Fettsäure-N-alkylglucamide als Schaumregulatoren enthalten. Gegenstand der Intemationalen Patentanmeldungen **WO 92/06153, WO 92/06156, WO 92/06157, WO 92/06158, WO 92/06159** und **WO 92/06160** (Procter & Gamble) sind Mischungen von Fettsäure-N-alkylglucamiden mit anionischen Tensiden, Tensiden mit Sulfat- und/oder Sulfonatstruktur, Ethercarbonsäuren, Ethersulfaten, Methylestersulfonaten und nichtionischen Tensiden. Die Verwendung dieser Stoffe in den unterschiedlichsten Wasch-, Spül- und Reinigungsmitteln wird in den Internationalen Patentanmeldungen **WO 092/6152, WO 92/06154, WO 92/06155, WO 92/06161, WO 92106162, WO 92/06164, WO 92/06170, WO 92/06171** und **WO 92/06172** (Procter & Gamble) beschrieben.

Des weiteren sei als Stand der Technik auf die Europäische Patentanmeldung **EP-A 0112046** verwiesen, die gut schäumende Detergenszusammensetzungen aus Dialkylsulfosuccinaten und Fettsäuredialkanolamiden offenbart, welche in Shampoos eingesetzt werden können. Aus der internationalen Patentanmeldung **WO 93/21293** sind ferner Zubereitungen bekannt, die N-haltige Tenside, Sulfosuccinate und ein Diels-Alder Addukt enthalten können. Die Mischungen können ebenfalls als Shampoos verwendet werden.

In der Praxis hat sich jedoch gezeigt, daß die Fettsäure-N-alkylpolyhydroxyalkylamide auch in Kombination mit anderen vorzugsweise anionischen Tensiden ein Reinigungs- und Schaumvermögen aufweisen, das nicht immer zufriedenstellend sind.

Die Aufgabe der Erfindung hat somit dann bestanden, Detergensgemische auf Basis von Fettsäure-N-alkylpolyhydroxyalkylamiden zur Herstellung von Haarshampoos zur Verfügung zu stellen, die über ein verbessertes Reinigungs- und Schaumvermögen verfügen, ohne daß dieser Vorteil durch Leistungseinbußen in anderen anwendungstechnisch relevanten Eigenschaften bezahlt werden muß.

### Beschreibung der Erfindung

Gegenstand der Erfindung ist die Verwendung von Detergensgemischen, enthaltend
(a) Fettsäure-N-alkylpolyhydroxyalkylamide und
(b) Sulfosuccinate
im Gewichtsverhältnis 80 : 20 bis 20 :80 zur Herstellung von Haarshampoos.

Obschon Mischungen auf Basis von Fettsäure-N-alkylpolyhydroxyalkylamiden, insbesondere Fettsäure-N-methylglucamiden und anionischen Tensiden bereits bekannt gewesen sind, wurde überraschenderweise hinsichtlich des Reinigungs- und Schaumvermögens innerhalb bestimmter Mischungsverhältnisse eine starke synergistische Wechselwirkung mit Sulfosuccinaten vom Typ der Sulfobernsteinsäuremonound -diester festgestellt. Die Erfindung schließt die Erkenntnis ein, daß auch hinsichtlich Netzvermögen und Waschleistung eine Verbesserung erzielt wird und die ökotoxikologischen Eigenschaften wenigstens auf dem Niveau der Einzelstoffe erhalten bleiben.

### Fettsäure-N-alkylpolyhydroxyalkylamide

Bei den Fettsäure-N-alkylpolyhydroxyalkylamiden handelt es sich um bekannte Stoffe, die üblicherweise durch reduktive Aminierung eines reduzierenden Zuckers mit einem Alkylamin oder einem Alkanolamin und nachfolgende Acylierung mit einer Fettsäure, einem Fettsäurealkylester oder einem Fettsäurechlorid erhalten werden können; sie folgen der Formel **(I)**: in der R¹CO für einen aliphatischen Acylrest mit 6 bis 22 Kohlenstoffatomen, R² für einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.
Hinsichtlich der Verfahren zu ihrer Herstellung sei auf die US-Patentschriften **US 1,985,424, US 2,016,962** und **US 2703798** sowie die Internationale Patentanmeldung WO 92/06984 verwiesen. Eine Übersicht zu diesem Thema von H.Kelkenberg findet sich in **Tens.Surf.Det. 25 8** (1988). Vorzugsweise leiten sich die Fettsäure-N-alkylpolyhydroxyalkylamide von reduzierenden Zuckern mit 5 oder 6 Kohlenstoffatomen, insbesondere von der Glucose ab. Die bevorzugten Fettsäure-N-alkylpolyhydroxyalkylamide stellen daher **Fettsäure-N-alkylglucamide** dar, wie sie durch die Formel **(II)** wiedergegeben werden: Vorzugsweise werden als Fettsäure-N-alkylpolyhydroxyalkylamide Glucamide der Formel **(II)** eingesetzt, in der R² für eine Alkylgruppe steht und R¹CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht. Besonders bevorzugt sind Fettsäure-N-alkylglucamide der Formel (II), die durch reduktive Aminierung von Glucose mit Methylamin und anschließende Acylierung mit Laurinsäure oder C_{12/14}-Kokosfettsäure bzw. einem entsprechenden Derivat erhalten werden. Weiterhin können sich die Polyhydroxyalkylamide auch von Maltose und Palatinose ableiten.

### Sulfosuccinate

Sulfosuccinate, die auch als Sulfobernsteinsäureester bezeichnet werden, stellen bekannte anionische Tenside dar, die nach den einschlägigen Methoden der präparativen organischen Chemie erhalten werden können. Sie folgen der Formel **(III)**, in der R³ für einen Alkyl- und/oder Alkenylrest mit 6 bis 22 Kohlenstoffatomen, R⁴ für R³ oder X, m und n unabhängig voneinander für 0 oder Zahlen von 1 bis 10 und X für ein Alkali- oder Erdalkalimetall, Ammonium, Alkylammonium oder Glucammonium steht. Zu ihrer Herstellung geht man üblicherweise von Maleinsäure, vorzugsweise aber Maleinsäureanhydrid aus, die im ersten Schritt mit gegebenenfalls ethoxylierten primären Alkoholen verestert werden. An dieser Stelle kann durch Variation von Alkoholmenge und Temperatur das Mono-/Diester-Verhältnis eingestellt werden. Im zweiten Schritt erfolgt die Anlagerung von Bisulfit, die üblicherweise im Lösungsmittel Methanol durchgeführt wird. Neuere Übersichten zu Herstellung und Verwendung von Sulfosuccinaten sind beispielsweise von T.Schoenberg in **Cosm.Toil. 104, 105 (1989)**, J.A.Milne in **R.Soc.Chem.(lnd.Appl.Surf.II) 77, 77 (1990)** sowie W.Hreczuch et al. in J.Am.Oil.Chem.Soc. **70** 707 (1993) erschienen. Typische Beispiele sind Sulfobernsteinsäuremono- und/oder -diester in Form ihrer Natriumsalze, die sich von Fettalkoholen mit 8 bis 18, vorzugsweise 8 bis 10 bzw. 12 bis 14 Kohlenstoffatomen ableiten; die Fettalkohole können dabei mit durchschnittlich 1 bis 10 und vorzugsweise 1 bis 5 Mol Ethylenoxid verethert sein und dabei sowohl eine konventionelle als auch vorzugsweise eine eingeengte Homologenverteilung aufweisen. Exemplarisch genannt seien Di-n-octylsulfosuccinat und Monolauryl-3EO-sulfosuccinat in Form ihrer Natriumsalze.

### Detergensgemische

Die Herstellung der Mischungen, die vorzugsweise wäßrig sind und dann einen Feststoffgehalt von 5 bis 70, vorzugsweise 25 bis 50 Gew.-% aufweisen, erfolgt in der Regel durch Verrühren wäßriger Lösungen, Pasten oder Konzentrate der Einsatzstoffe, falls erforderlich bei leicht erhöhter Temperatur. Es ist jedoch ebenfalls möglich, sprühgetrocknete Pulver der beiden Komponenten zu vermischen und anschließend anzupasten oder Lösungen beider Inhaltsstoffe gemeinsam einer Sprühtrocknung und/ oder Granulation zu unterwerfen. In allen diesen Fällen handelt es sich um rein mechanische Verfahren, eine chemische Reaktion findet nicht statt.

### Gewerbliche Anwendbarkeit

Im Sinne der erfindungsgemäßen Verwendung können die Haarshampoos 10 bis 30 Gew.-% - bezogen auf das Mittel - Detergensgemische so- wie übliche Hilfs- und Zusatzstoffe enthalten.

### Tenside

Die Shampoos können als Hilfs- und Zusatzstoffe in erster Linie weitere anionische, nichtionische, kationische, amphotere und/oder zwitterionische Tenside enthalten. Typische Beispiele für **anionische Tenside** sind Alkylbenzolsulfonate, Alkansulfonate, Olefinsulfonate, Alkylethersulfonate, Glycerinethersulfonate, α-Methylestersulfonate, Sulfofettsäuren, Alkylsulfate, Fettalkoholethersulfate, Glycerinethersulfate, Hydroxymischethersulfate, Monoglycerid(ether)sulfate, Fettsäureamid(ether)sulfate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, Acyllactylate, Alkyloligoglucosidsulfate, Proteinfettsäurekondensate (insbesondere pflanzliche Produkte auf Sojabasis) und Alkyl(ether)phosphate. Sofern die anionischen Tenside Polyglycoletherketten enthalten, können sie eine konventionelle, vorzugsweise jedoch eine eingeengte Homologenverteilung aufweisen. Typische Beispiele für **nichtionische Tenside** sind Fettalkoholpolyglycolether, Alkylphenolpolyglycolether, Fettsäurepolyglycolester, Fettsäureamidpolygylcolether, Fettaminpolyglycolether, alkoxylierte Triglyceride, Alk(en)yloligoglykoside, Fettsäure-N-alkylglucamide, Proteinhydrolysate (insbesondere pflanzliche Produkte auf Sojabasis) Polyolfettsäureester, Zuckerester, Sorbitanester und Polysorbate. Sofern die nichtionischen Tenside Polyglycoletherketten enthalten, können sie eine konventionelle, vorzugsweise jedoch eine eingeengte Homologenverteilung aufweisen. Typische Beispiele für **kationische Tenside** sind quartäre Ammoniumverbindungen und Esterquats, insbesondere quaternierte Fettsäuretrialkanolaminester-Salze. Typische Beispiele für **amphotere bzw. zwitterionische Tenside** sind Alkylbetaine, Alkylamidobetaine, Aminopropionate, Aminoglycinate, Imidazoliniumbetaine und Sulfobetaine. Bei den genannten Tensiden handelt es sich ausschließlich um bekannte Verbindungen. Hinsichtlich Struktur und Herstellung dieser Stoffe sei auf einschlägige Übersichtsarbeiten beispielsweise **J.Falbe (ed.), "Surfactants in Consumer Products", Springer Verlag, Berlin, 1987, S.54.124** oder **J.Falbe (ed.), "Katalysatoren, Tenside und Mineralöladditive", Thieme Verlag, Stuttgart, 1978, S.123-217** verwiesen.

### Weitere Hilfs- und Zusatzstoffe

Des weiteren können die Shampoos als Hilfs- und Zusatzstoffe **Emulgatoren** wie etwa alkoxylierte Fettalkohole oder Sorbitanester enthalten. Als **Überfettungsmittel** können Substanzen wie beispielsweise polyethoxylierte Lanolinderivate, Lecithinderivate und Fettsäurealkanolamide verwendet werden, wobei die letzteren gleichzeitig als Schaumstabilisatoren dienen. Geeignete **Verdickungsmittel** sind beispielsweise Polysaccharide, insbesondere Xanthan-Gum, Guar-Guar, Agar-Agar, Alginate und Tylosen, Carboxymethylcellulose und Hydroxyethylcellulose, ferner höhermolekulare Polyethylenglycolmonound -diester von Fettsäuren, Polyacrylate, Polyvinylalkohol und Polyvinylpyrrolidon sowie Elektrolyte wie Kochsalz und Ammoniumchlorid. Unter **biogenen Wirkstoffen** sind beispielsweise Pflanzenextrakte, Eiweißhydrolysate und Vitaminkomplexe zu verstehen. Gebräuchliche Filmbildner sind beispielsweise Chitosan, mikrokristallines Chitosan, quaterniertes Chitosan, Polyvinylpyrrolidon, VinylpyrrolidonVinylacetat-Copolymerisate, Polymere der Acrylsäurereihe, quaternäre Cellulose-Derivate und ähnliche Verbindungen. Als **Konservierungsmittel** eignen sich beispielsweise Phenoxyethanol, Formaldehydlösung, Parabene, Pentadiol oder Sorbinsäure. Als **Perlglanzmittel** kommen beispielsweise Glycoldistearinsäureester wie Ethylenglycoldistearat, aber auch Fettsäuremonoglycolester in Betracht. Als **Farbstoffe** können die für kosmetische Zwecke geeigneten und zugelassenen Substanzen verwendet werden, wie sie beispielsweise in der Publikation "**Kosmetische Färbemittel" der Farbstoffkommission der Deutschen Forschungsgemeinschaft, veröffentlicht im Verlag Chemie, Weinheim, 1984, S.81-106** zusammengestellt sind. Diese Farbstoffe werden üblicherweise in Konzentrationen von 0,001 bis 0,1 Gew.-%, bezogen auf die gesamte Mischung, eingesetzt. Der Gesamtanteil der Hilfs- und Zusatzstoffe kann 1 bis 50, vorzugsweise 5 bis 40 Gew.-% - bezogen auf die Mittel - betragen.

### Beispiele

Die Untersuchung des Schaumvermögens erfolgte gemäß Ross- Miles-Test DIN 53901, Teil 2) in einer 1 Gew.-%igen wäßrigen Lösung (Wasserhärte 16°d, Temperatur 20°C). Die Ergebnisse zu Basisschaum und Schaumzerfall sind in Tabelle 1 (erfindungsgemäße Beispiele) und Tabelle 2 (Vergleichsbeispiele) zusammengefaßt (Prozentangaben als Gew.-%). Eine Beispielrezeptur ist in Tabelle 3 enthalten.

**Tabelle 1**

| **Basisschaum und Schaumzerfall** | | | | | | | | |
|---|---|---|---|---|---|---|---|---|
| **Zusammensetzung/Performance** | **1** | **2** | **3** | **4** | **5** | **6** | **7** | **8** |
| C _{12/14}-Kokosfettsäure-N-methylglucamid | 80 | 70 | 60 | 50 | 40 | 30 | 25 | 20 |
| Sulfobernsteinsäuremono-n-octylester-Dinatriumsalz | 20 | 30 | 40 | 50 | 60 | 70 | 75 | 80 |

| ***Schaumhöhe*** | | | | | | | | |
|---|---|---|---|---|---|---|---|---|
| - Basisschaum | 620 | 630 | 640 | 650 | 680 | 680 | 680 | 510 |
| - nach 5 min | 500 | 520 | 530 | 560 | 580 | 580 | 580 | 560 |

**Tabelle 2**

| **Basisschaum und Schaumzerfall** | | | | | | | | | |
|---|---|---|---|---|---|---|---|---|---|
| **Zusammensetzung/Performance** | **V1** | **V2** | **V3** | **V4** | **V5** | **V6** | **V7** | **V8** | **V9** |
| C _{12/14}-Kokosfettsäure-N-methylglucamid | 100 | - | - | - | - | 40 | 40 | 40 | - |
| Sulfobernsteinsäuremono-n-octylester-Dinatriumsalz | - | 100 | - | - | - | - | - | - | 60 |
| Dodecylbenzolsulfonat-Natriumsalz | - | - | 100 | - | - | 60 | - | - | 40 |
| Talgfettsäuremethylestersulfonat-Natriumsalz | - | - | - | 100 | - | - | 60 | - | - |
| C12114-Kokosalkyl+7EO-ethercarbonsäure-Natriumsalz | - | - | - | - | 100 | - | - | 60 | - |

| ***Schaumhöhe*** | | | | | | | | | |
|---|---|---|---|---|---|---|---|---|---|
| - Basisschaum | 450 | 500 | 600 | 550 | 550 | 500 | 475 | 475 | 500 |
| - nach 5 min | 325 | 400 | 280 | 210 | 350 | 300 | 180 | 300 | 400 |

**Tabelle 3**

| **Haarshampoo-Rezeptur** | |
|---|---|
| Sodium Laureth Sulfate (Texapon K 14S) | 15,0 |
| Kokosfettsäure-N-methylglucamid | 3,0 |
| Sodium Laureth Sulfosuccinate (Texapon SB3) | 12,0 |
| Hydrolyzed Collagen (Nutrilan L) | 3,0 |
| Wasser | 77,0 |

## Patentansprüche

1. Verwendung von Detergensgemischen, enthaltend
(a) Fettsäure-N-alkylpolyhydroxyalkylamide und
(b) Sulfosuccinate
im Gewichtsverhältnis 80 : 20 bis 20 : 80 zur Herstellung von Haarshampoos.

2. Verwendung nach Anspruch 1, **dadurch gekennzeichnet**, daß man Fettsäure-N-alkylpolyhydroxyalkylamide der Formel **(I)** einsetzt, in der R¹CO für einen aliphatischen Acylrest mit 6 bis 22 Kohlenstoffatomen, R² für einen Alkyloder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

3. Verwendung nach den Ansprüchen 1 und 2, **dadurch gekennzeichnet,** daß man als Komponente
(a) Fettsäure-N-alkylglucamide einsetzt.

4. Verwendung nach den Ansprüchen 1 bis 3, **dadurch gekennzeichnet,** daß man als Komponente
(b) Sulfosuccinate der Formel **(III)** einsetzt, in der R³ für einen Alkyl- und/oder Alkenylrest mit 6 bis 22 Kohlenstoffatomen, R⁴ für R³ oder X, m und n unabhängig voneinander für 0 oder Zahlen von 1 bis 10 und X für ein Alkali- oder Erdalkalimetall, Ammonium, Alkylammonium oder Glucammonium steht.

5. Verwendung nach den Ansprüchen 1 bis 4, **dadurch gekennzeichnet,** daß man die Komponenten (a) und (b) im Gewichtsverhältnis 50 : 50 bis 25 : 75 einsetzt.

## Claims

1. The use of detergent mixtures containing
(a) fatty acid-N-alkyl polyhydroxyalkyl amides and
(b) sulfosuccinates
in a ratio by weight of 80:20 to 20:80 for the production of hair shampoos.

2. The use claimed in claim 1, characterized in that fatty acid-N-alkyl polyhydroxyalkyl amides corresponding to formula (I): in which R¹CO is an aliphatic acyl group containing 6 to 22 carbon atoms, R² is an alkyl or hydroxyalkyl group containing 1 to 4 carbon atoms and [Z] is a linear or branched polyhydroxyalkyl group containing 3 to 12 carbon atoms and 3 to 10 hydroxyl groups, are used.

3. The use claimed in claims 1 and 2, characterized in that fatty acid-N-alkyl glucamides are used as component (a).

4. The use claimed in claims 1 to 3, characterized in that sulfosuccinates corresponding to formula (III): in which R³ is an alkyl and/or alkenyl group containing 6 to 22 carbon atoms, R⁴ has the same meaning as R³ or X, m and n independently of one another stand for 0 or numbers of 1 to 10 and X is an alkali metal or alkaline earth metal, ammonium, alkylammonium or glucammonium, are used as component (b).

5. The use claimed in claims 1 to 4, characterized in that components (a) and (b) are used in a ratio by weight of 50:50 to 25:75

## Revendications

1. Utilisation de mélanges détergents contenant
(a) des N-alkylpolyhydroxyalkylamides d'acides gras et
(b) des sulfosuccinates
dans un rapport pondéral de 80:20 à 20:80 pour la fabrication de shampooings capillaires.

2. Utilisation selon la revendication 1,
caractérisée en ce qu'
on utilise des N-alkylpolyhydroxyalkylamides d'acides gras de formule (I), dans laquelle R¹CO représente un radical acylaliphatique ayant de 6 à 22 atomes de carbone, R² représente un radical alkyle ou hydroxyalkyle ayant de 1 à 4 atomes de carbone et [Z] représente un radical polyhydroxyalkyle linéaire ou ramifié ayant de 3 à 12 atomes de carbone et de 3 à 10 groupes hydroxyle.

3. Utilisation selon les revendications 1 et 2,
caractérisée en ce qu'
on utilise comme composant (a) des n-alkylglucamides d'acides gras.

4. Utilisation selon les revendications 1 à 3,
caractérisée en ce qu'
on utilise comme composant (b) des sulfosuccinates de formule (III), dans laquelle R³ représente un radical alkyle et/ou alcényle ayant de 6 à 22 atomes de carbone, R⁴ représente R³ ou X, m et n représentent indépendamment l'un de l'autre 0 ou des nombres de 1 à 10 et X représente un métal alcalin ou alcalino-terreux, l'ammonium, un alkylammonium ou le glucammonium.

5. Utilisation selon les revendications 1 à 4,
caractérisée en ce qu'
on utilise les composants (a) et (b) dans un rapport pondéral de 50:50 à 25:75.
